# EUROPÄISCHE PATENTSCHRIFT

(11) **EP 0 985 619 B1**
(45) Veröffentlichungstag und Bekanntmachung des Hinweises auf die Patenterteilung: **18.02.2004**
(21) Anmeldenummer: 99250272.4
(22) Anmeldetag: 13.08.1999
(51) Int. Cl.: B65H 29/22, G07B 17/00, B41J 13/10

(54) **Vorrichtung zur Übergabe von Postgut an eine Ablagevorrichtung**
Device for transferring postal items to a storage device
Dispositif pour transférer du courrier à un dispositif de stockage

(30) Priorität: 08.09.1998 DE 19840917
(43) Veröffentlichungstag der Anmeldung: 15.03.2000
(73) Patentinhaber: Francotyp-Postalia AG & Co. KG, 16547 Birkenwerder (DE)
(72) Erfinder: Müller, Dietrich, 10715 Berlin (DE)

(56) Entgegenhaltungen:
- DE-A- 19 742 893
- DE-C- 19 605 014
- DE-C- 19 705 089
- US-A- 4 974 828

## Beschreibung

Die Erfindung betrifft eine Vorrichtung zur Übergabe von Postgut, wie Briefe und Karten, von einer Frankier- und/oder Adressiermaschine an eine nachgeordnete Ablagevorrichtung, in der das Postgut stapelweise abgelegt wird.

Es ist eine Frankier- und/oder Adressiermaschine bekannt, siehe hierzu DE 196 05 014 C1 und DE 196 05 015 C1, in der die Briefe auf einer Kante stehend und an einer nach hinten geneigten Führungsplatte anliegend kontinuierlich durchlaufend transportiert und mittels eines hinter der Führungsplatte während des Druckbetriebes immobilen Tintendruckkopfes bedruckt werden. Die Briefe stehen dabei auf einem umlaufenden Transportband. Die Transportgeschwindigkeit der Briefe und die Druckgeschwindigkeit des Druckkopfes sind aufeinander abgestimmt.

Es ist weiterhin durch die DE 197 05 089 C1 eine Anordnung zur Briefablage für die vorstehend beschriebene Frankier- und/oder Adressiermaschine bekannt, bei der fluchtend mit der Führungsplatte ein Einsatz lösbar mit der Fankiermaschine verbunden ist, der in einen Ablagekasten mündet. Der Einsatz ist an die rechte Seitenwand der Frankiermaschine angedockt. Die Seitenwand ist zu diesem Zweck mit Schlüssellöchern versehen, in die der Einsatz mit entsprechenden Hutzapfen eingehängt ist. Der Ablagekasten ist mit seiner linken Seitenwand zwischen Einsatz und Seitenwand geführt. In der Rückwand des Ablagekastens ist eine Ausnehmung vorgesehen, die eine leichte Trennung des Ablagekastens vom Einsatz ermöglicht. Der Einsatz weist eine in Transportrichtung abfallende Rinne und eine parallel zu seiner Vorderkante federnd schwenkbare Wippe auf, die in Transportrichtung und zu dieser nach oben orthogonal ansteigend vorragt. Die Rinne schließt an die Gleitfläche für die Briefunterkante in der Frankierund/oder Adressiermaschine an.

Es ist außerdem eine Anordnung zur Ablage von Aufzeichnungsträgern für die eingangs beschriebene Frankier- und/oder Adressiermaschine bekannt, vergleiche DE 197 42 893 A1, bei der ein winkelförmiger Einsatz mit einer in Transportrichtung abfallenden Rinne und einem als Winkelteil ausgeführten Ablagekasten seitlich an die Frankiermaschine lösbar angekoppelt ist. Die Gleitfläche in der Frankiermaschine für die Briefunterkante ist im Übergangsbereich zur Rinne analog wie diese in Transportrichtung abfallend gestaltet. Die abschließende Seitenwand des Ablagekastens ist als federnde Prallwand ausgeführt und mit einstellbarem Abstand nach der Rinne und orthogonal zur Transportrichtung angeordnet. Der Abstand der Seitenwand zum Ausgang der Frankiermaschine ist etwas größer als das zu verarbeitende Briefformat eingestellt. Zur Realisierung der Federeigenschaften der Seitenwand ist diese von der Vorderwand durch einen Spalt getrennt.

Beide vorstehend beschriebene Ablagevorrichtungen gestatten vorteilhafterweise die Verarbeitung von Mischpost auf Grund der nach oben offenen Gestaltung und des auf der Kante stehenden Brieftransports. Da aber der Boden des Ablagekastens in der Regel in gleicher Höhe wie der Boden der Frankiermaschine angeordnet ist, ist die Stapelhöhe entsprechend beschränkt. Hinzu kommt, daß die Transportgeschwindigkeit der Briefe nur so groß ist, wie es die Schreibgeschwindigkeit des Tintendruckkopfes zuläßt. Die für den austretenden Brief zur Verfügung stehende Zeit, um in der Rinne hinunterzurutschen und dann in den Ablagekasten zu kippen, ist relativ knapp, zumal der Brief beim Gleitvorgang abgebremst wird. So kann es passieren, daß der nachfolgende Brief auf den vorhergehenden trifft, bevor dieser flach liegt. Eine mögliche Folge davon ist eine Staubildung.

Andererseits ist eine Ablagevorrichtung bekannt, siehe US 4,273,491, bei der die Briefe in einem langgezogenen, schräg abfallenden, allseits geschlossenen Ladeschacht aufrecht in einen Ablagekasten hinabgleiten, wobei im Ladeschacht noch ein zusätzliches Antriebsrollenpaar vorgesehen ist. Das Antriebsrollenpaar muß zwecks Anpassung an unterschiedliche Briefdicken zueinander federnd verstellbar sein. Die Gestaltung des Ladeschachtes ist so eng, daß eine Mischpostverarbeitung nicht möglich ist.

Zweck der Erfindung ist eine Verbesserung der Funktionseigenschaften.

Der Erfindung liegt die Aufgabe zugrunde, eine Vorrichtung der eingangs genannten Art mit geringem Aufwand zu schaffen, mit der eine stapelweise Briefablage für Mischpost ohne Komplikationen möglich ist. Vorhandene geeignete Ablagevorrichtungen sollen möglichst unverändert beibehalten werden.

Erfindungsgemäß wird diese Aufgabe gemäß dem Hauptanspruch gelöst. Weitere vorteilhafte Merkmale der Erfindung sind den Unteransprüchen zu entnehmen.
Indem der einzelne Brief nach Beendigung des Druckvorganges und anschließend an den Transport auf dem Transportmittel über eine angetriebene Transportrolle geleitet wird, deren Umfangsgeschwindigkeit größer ist als die Umlaufgeschwindigkeit des Transportmittels, wird dieser nach dem Verlassen desselben beschleunigt. Damit wird einerseits die Zeit bis zum Erreichen des Ablagekastens wesentlich verkürzt und andererseits entsprechend ausreichend Zeit zur Verfügung gestellt, damit der Brief in die Ruhelage abkippen kann, bevor der nächstfolgende Brief eintrifft.
Da der Abstand zwischen Transportrolle und Tintendruckkopf größer eingestellt ist als der längste zu erwartende Druck, wird der Brieflauf bis zum Abschluß des Druckvorganges ausschließlich durch das Transportmittel bestimmt.
Da der Brief entweder auf einer Kante stehend oder liegend über die Transportrolle geführt wird und nur auf Grund seines Gewichts und des Reibkoeffizienten des Rollenumfangsmaterials durch die Transportrolle angetrieben wird, erübrigt sich eine Anpassung an unterschiedliche Briefdicken.
Der Aufwand für den zusätzlichen Antrieb ist überraschend gering. So kann die Transportrolle mit entsprechender Übersetzung über einen Riemen durch denselben Motor angetrieben werden, der das Transportmittel antreibt.
Auf Grund des Reibschlusses zwischen Brief und Transportrolle ist eine Überlastung ausgeschlossen, letztere kann ständig durchlaufen, so daß zusätzlicher Steueraufwand entfällt.
Es kann auf bereits vorhandene Briefablagevorrichtungen zurückgegriffen werden.

Die Erfindung wird nachstehend an zwei Ausführungsbeispielen näher erläutert.
Es zeigen:
- Fig. 1: Eine perspektivische Ansicht einer Frankiermaschine mit einer Anordnung zur Briefablage von vom rechts gemäß DE 197 05 089 C1,
- Fig. 2: Details zu Fig. 1 in Explosivdarstellung,
- Fig. 3: eine perspektivische Ansicht einer Frankiermaschine mit einer Anordnung zur Briefablage von vom rechts gemäß DE 197 42 893 A1,
- Fig. 4: eine Ansicht zur Lösung gemäß Fig. 3 von hinten rechts,
- Fig. 5: ein Prinzipbild der erfindungsgemäßen Lösung mit auf der Kante stehenden Brieftransport,
- Fig. 6: eine Ansicht zur Lösung gemäß Fig. 3 mit der erfindungsgemäßen Vorrichtung gemäß Fig.5 und einem Detail dazu,
- Fig. 7: ein Prinzipbild der erfindungsgemäßen Lösung mit waagerechtem Brieftransport,
- Fig. 8: eine perspektivische Ansicht zur Lösung gemäß Fig. 7.

Zur Vereinfachung und zum leichteren Verständnis ist die Darstellung schematisiert ausgeführt.

Gemäß Fig. 5 ist sind in einer Frankiermaschine 1 ein kontinuierlich umlaufendes Transportband 12 für den Transport der Briefe A und in Transportrichtung unmittelbar nach dem Transportband 12 eine angetriebene Transportrolle 14 vorgesehen. Die Briefe A liegen während des Durchlaufs durch die Frankiermaschine 1 an einer Führungsplatte 11 an und werden mittels eines Tintendruckkopfes 10 bedruckt, der bei Druckbetrieb immobil ist. Der Tintendruckkopf 10 hat zur Transportrolle 14 einen orthogonalen Abstand a, der größer ist als der längste zu erwartende Abdruck. Damit ist abgesichert, daß die Umfangsgeschwindigkeit des Transportbandes 12, die mit der Schreibgeschwindigkeit des Tintendruckkopfes 10 abgestimmt ist, durch die Transportrolle 14 nicht beeinflußt wird. Die Umfangsgeschwindigkeit der Transportrolle 14 ist größer eingestellt, als die des Tranportbandes 12, wodurch eine Beschleunigung des austretenden Briefes A erreicht wird. Zur Unterstützung des Effekts ist die Transportrolle 14 mit einem Belag 141 versehen, der einen entsprechend großen Reibwert hat. Als Material kommt vorzugsweise ein geeigneter Polyuretan in Frage.
Die Gleitfläche 121 für die Briefunterkante in der Frankiermaschine 1 nach der Transportrolle 14 liegt etwas niedriger als der oberste Teil der Transportrolle 14 und ist abschüssig gestaltet. Beim Überqueren der Transportrolle 14 kippt der Brief A demzufolge auf die Gleitfläche 121 ab, wird bis zu seinem Ende noch durch die Transportrolle 14 beschleunigt und gelangt beim Verlassen der Frankiermaschine 1 - immer noch auf der Kante stehend - in die abschüssige Rinne 411. Die Rinne 411 ist in die Vorderwand 41 eines winkelförmigen Einsatzes 4 eingeformt, der einerseits an die Frankiermaschine 1 angedockt und andererseits mit einem Ablagekasten 5 verbunden ist. Die in Transportrichtung hinten liegende Seitenwand 52 ist orthogonal zu ersterer angeordnet und als federnde Prallwand ausgeführt.

In Fig. 6 ist eine konstruktive Ausführung der erfindungsgemäßen Lösung nach Fig. 5 in Verbindung mit Fig. 3 und 4 dargestellt. In der Frankier- und Adressiermaschine 1 ist gegenüber der Führungsplatte 11 eine Plexiglasscheibe 15 mit Abstand angeordnet. Der Boden des so vorhandenen Schachtes für die Briefführung wird durch das Transportband 12, die Transportrolle 14 und die abschüssige Gleitfläche 121 gebildet. Der Ablagekasten 5 ist in dem winkelförmigen Einsatz 4 verstellbar geführt. Entsprechend dem größten zur Verarbeitung kommenden Briefformat wird der Ablagekasten 5 herausgezogen. Da die Briefe A durch die nach hinten geneigte Führungsplatte 11 lagemäßig vororientiert sind, kippen diese nach Aufprall auf die rechte Seitenwand 52 über die hintere Oberkante der Rinne 411 nach hinten in den Ablagekasten 5 ab. Die Steigung und Form der Gleitfläche 121 und der Anfangsbereich 4111 der Rinne 411 sind aneinander angepaßt.

Bei Anschluß der Ablagevorrichtung gemäß Fig. 1 und 2 an die erfindungsgemäß ausgestattete Frankiermaschine 1 sind die Verhältnisse im wesentlichen analog. Auf Grund der schwenkbaren Wippe 21 im Einsatz 2 fallen hier jedoch die Briefe nach vom in den Ablagekasten 3.

Auch in Fig. 7 sind in einer Frankiermaschine 1 ein kontinuierlich umlaufendes Transportband 12 für den Transport der Briefe A und in Transportrichtung unmittelbar nach dem Transportband 12 eine angetriebene Transportrolle 14 vorgesehen. Die Briefe A liegen während des Durchlaufs durch die Frankiermaschine 1 waagerecht auf dem Transportband 12 und werden mittels eines oberhalb desselben angeordneten Tintendruckkopfes 10 bedruckt, der bei Druckbetrieb immobil ist. Der Tintendruckkopf 10 hat zur Transportrolle 14 einen orthogonalen Abstand a, der größer ist als der längste zu erwartende Abdruck. Damit ist abgesichert, daß die Umfangsgeschwindigkeit des Transportbandes 12, die mit der Schreibgeschwindigkeit des Tintendruckkopfes 10 abgestimmt ist, durch die Transportrolle 14 nicht beeinflußt wird. Die Umfangsgeschwindigkeit der Transportrolle 14 ist auch hier größer eingestellt, als die des Tranportbandes 12, wodurch eine Beschleunigung des austretenden Briefes A erreicht wird.
Die Gleitfläche für den Brief A in der Frankiermaschine 1 nach der Transportrolle 14 liegt etwas niedriger als der oberste Teil der Transportrolle 14 und ist abschüssig gestaltet. Beim Überqueren der Transportrolle 14 kippt der Brief A demzufolge auf die Gleitfläche ab, wird bis zu seinem Ende noch durch die Transportrolle 14 beschleunigt und gelangt beim Verlassen der Frankiermaschine 1 in den Ablagekasten 5. Die in Transportrichtung hinten liegende Seitenwand 52 ist orthogonal zu ersterer angeordnet und als federnde Prallwand ausgeführt. Der Brief A gleitet mit seiner Vorderkante auf dem Boden 53 des Ablagekastens 5 oder auf dem vorhergehenden Brief A entlang, bis diese auf die Seitenwand 52 trifft. Die Hinterkante des Briefes A gleitet an der vom liegenden, schräg verlaufenden linken Seitenwand 55 des Ablagekastens 5 hinab, siehe auch Fig. 8.

### Verwendete Bezugszeichen

- 1: Frankiermaschine
- 10: berührungslose Druckeinrichtung, Tintendruckkopf
- 11: Führungsplatte der Frankiermaschine 1
- 12: Transportmittel bzw. Transportband der Frankiermaschine 1
- 121: Gleitfläche für die Briefunterkante in der Frankiermahine 1
- 13: rechte Seitenwand der Frankiermaschine 1
- 131: Schlüssellöcher in der Seitenwand 13
- 14: Transportrolle in der Frankiermaschine 1
- 141: Belag der Transportrolle 14

- 2: Einsatz mit Wippe
- 20: Vorderkante des Einsatzes 2
- 21: schwenkbare Wippe im Einsatz 2
- 22: abfallende Rinne im Einsatz 2

- 3: Ablagekasten
- 31: Boden des Ablagekastens 3
- 32: linke Seitenwand des Ablagekastens 3
- 33: Rückwand des Ablagekastens 3
- 331: Ausnehmung in der Rückwand 33

- 4: Einsatz winkelförmig
- 41: Vorderwand des Einsatzes 4
- 411: Rinne, in die Vorderwand 41 eingeformt
- 4111: Anfangsbereich der Rinne 411

- 5: Ablagekasten als Winkelteil
- 51: Vorderwand des Ablagekastens 5
- 52: rechte Seitenwand des Ablagekastens 5
- 53: Boden des Ablagekastens 5
- 54: Spalt
- 55: linke Seitenwand des Ablagekastens

- A: Postgut, Brief
- a: orthogonaler Abstand zwischen Tintendruckkopf 10 und Transportrolle 14

## Patentansprüche

1. Vorrichtung zur Übergabe von Postgut (A), wie Briefe und Karten, von einer Frankier- und/oder Adressiermaschine (1), in der das Postgut (A) mittels einer berührungslosen Druckeinrichtung (10), wie einem Tintendruckkopf, bedruckt und mittels eines umlaufenden Transportmittels (12) transportiert und anschließend in einen tiefer liegenden und abschüssig gestalteten Bereich (121) gefördert wird, an eine nachgeordnete Ablagevorrichtung (2 und 3 beziehungsweise 4 und 5 beziehungsweise 5), in der das Postgut (A) stapelweise übereinander abgelegt wird, **dadurch gekennzeichnet,**
**daß** in der Frankier- und/oder Adressiermaschine (1) in Transportrichtung unmittelbar nach dem Transportmittel (12) und in gleicher Höhe mit diesem aber mit höherer Umfangsgeschwindigkeit eine angetriebene Transportrolle (14) vorgesehen ist, die zur Druckeinrichtung (10) einen orthogonalen Abstand (a) hat, der größer ist als der längste zu erwartende Abdruck und wobei der tiefer liegende und abschüssig gestaltete Bereich (121) unmittelbar nach der Transportrolle (14) beginnt und in einen entsprechend angepaßten Bereich (22, 411, 55) nach der Frankier- und/oder Adressiermaschine (1) übergeht.

2. Vorrichtung nach Anspruch 1, **dadurch gekennzeichnet ,**
**daß** die Transportrolle (14) mit einem Belag (141) versehen ist, der einen großen Reibwert besitzt.

3. Vorrichtung nach Anspruch 2, **dadurch gekennzeichnet,**
**daß** der Belag (141) aus einem geeigneten Polyurethan besteht.

4. Vorrichtung nach Anspruch 1, **dadurch gekennzeichnet,**
**daß** das Postgut (A) auf einer Kante stehend und an einer nach hinten geneigten Führungsplatte (11) anliegend transportiert wird,
**daß** die Druckeinrichtung (10) im Bereich der Führungsplatte (11) angeordnet ist und
**daß** das Postgut (A) auf einer Kante stehend in Transportrichtung in einer abschüssigen Rinne (22 beziehungsweise 411) hinabrutscht.

5. Vorrichtung nach Anspruch 1 und 4, **dadurch gekennzeichnet,**
**daß** die Neigung und Form des Gleitbereiches (121) für die Briefunterkante in der Frankier- und/oder Adressiermaschine (1) und die Neigung und Form der Rinne (22 beziehungsweise 411) aneinander angepaßt sind.

6. Vorrichtung nach Anspruch 4 und 5, **dadurch gekennzeichnet,**
**daß** die nachgeordnete Ablagevorrichtung aus einem Einsatz (2 beziehungsweise 4) und einem Ablagekasten (3 beziehungsweise 5) besteht,
**daß** die Rinne (22 beziehungsweise 411) Bestandteil des Einsatzes (2 beziehungsweise 4) ist und
**daß** der Ablagekasten (3 beziehungsweise 5) zwecks Anpassung an das größte jeweils zu verarbeitende Postgutformat zum Einsatz (2 beziehungsweise 4) verstellbar angeordnet ist.

7. Vorrichtung nach Anspruch 1, **dadurch gekennzeichnet,**
**daß** das Postgut (A) flach auf dem Transportmittel (12) liegend transportiert wird,
**daß** die Druckeinrichtung (10) oberhalb des Transportmittels (12) angeordnet ist und
**daß** die nachgeordnete Ablagevorrichtung aus einem Ablagekasten (5) besteht, dessen linke Seitenwand (55) der Neigung und Form des Gleitbereiches (121) in der Frankier- und/oder Adressiermaschine (1) angepaßt und dessen rechte Seitenwand (52) als Prallwand ausgebildet ist.

## Claims

1. A device for the delivery of postal matters (A), such as letters and postcards, from a franking and/or addressing machine (1), in which the postal matter (A) is printed by means of a non-contact printing device (10), such as an ink print head, and transported by means of a rotating transport means (12) and then is fed into a lower-lying and slopingly shaped area (121), into a downstream deposit device (2 and 3 or 4 and 5 or 5, respectively) where the postal matter (A) is deposited in a stack one on top of the other, **characterized in**
**that**, in the franking and/or addressing machine (1), in transport direction directly following the transport means (12) and on a level with it, but with a higher circumferential speed, there is provided a driven transport roller (14) that has an orthogonal distance (a) from the printing device (10) that is larger that the longest print to be expected; and wherein the lower-lying and slopingly shaped area (121) begins directly after the transport roller (14) and passes over into a respectively adapted area (22, 411, 55) following the franking and/or addressing machine (1).

2. A device according to claim 1, **characterized in that** the transport roller (14) is equipped with a coating (141) having a high coefficient of friction.

3. A device according to claim 2, **characterized in that** the coating (141) is made of a suitable polyurethane material.

4. A device according to claim 1, **characterized in that** the postal matter (A) is transported standing on an edge and lying against a guide plate (11) that is inclined to the back;
that the printing device (10) is arranged in the area of guide plate (11), and
that the postal matter (A) standing on a edge is sliding downward in transport direction in a sloping groove (22 or 411, respectively).

5. A device according to claims 1 and 4, **characterized in that** the inclination and form of the sliding area (121) for the lower edge of letters in the franking and/or addressing machine (1) and the inclination and form of the groove (22 or 411, respectively) are matched to each other.

6. A device according to claims 4 and 5, **characterized in that** the downstream deposit device comprises an insert (2 or 4, respectively) and a deposit box (3 or 5, respectively);
that the groove (22 or 411, respectively) is part of the insert (2 or 4, respectively); and
that the deposit box (3 or 5, respectively) is arranged adjustably in relation to the insert (2 or 4, respectively) for the purpose of adapting it to the biggest format of postal matter to be processed.

7. A device according to claim 1, **characterized in that** the postal matter (A) is transported lying flatly on the transport means (12);
that the printing device (10) is arranged above the transport means (12); and
that the downstream deposit device comprises a deposit box (5) the left side wall of which (55) is matched to the inclination and form of the sliding area (121) in the franking and/or addressing machine (1) and the right side wall of which (52) is designed as an impact wall.

## Revendications

1. Dispositif pour le passage du courrier (A), comme les lettres et les cartes postales, d'une machine à adresser et/ou à affranchir le courrier (1), dans laquelle le courrier (A) est imprimé au moyen d'un dispositif d'impression sans contact (10), comme une tête d'imprimante à encre, transporté à l'aide d'un moyen de transport rotatif (12) et évacué ensuite dans une zone située plus bas et à conception inclinée (121), au dispositif d'archivage disposé en sortie (2 et 3, ou 4 et 5, ou 5), dans lequel le courrier (A) est déposé par lots l'un au-dessus de l'autre et **caractérisé par le fait**
**que**, dans la machine à adresser et/ou à affranchir le courrier (1), en direction de transport directement à la sortie du moyen de transport (12) et à même hauteur que celui-ci mais avec une vitesse périphérique plus élevée, un galet de roulement (14) entraîné est prévu, qui a un espacement orthogonal (a) au dispositif d'impression (10), lequel est plus élevé que l'empreinte longitudinale prévisible et dont la zone située plus bas et à conception inclinée (121) commence immédiatement à la sortie du galet de roulement (14) et passe ensuite dans une zone réglée de manière correspondante (22, 411, 55) à la sortie de la machine à adresser et/ou à affranchir le courrier (1).

2. Dispositif selon la spécification 1, **caractérisé par le fait**
**que** le galet de roulement (14) est pourvu d'un revêtement (141) possédant un grand coefficient de friction.

3. Dispositif selon la spécification 2, **caractérisé par le fait**
**que** le revêtement (141) est en polyuréthane compatible.

4. Dispositif selon la spécification 1, **caractérisé par le fait que**
le courrier (A) est dressé sur un bord et transporté en appui le long d'une plaque de guidage (11) inclinée vers l'arrière,
que le dispositif d'impression (10) est disposé dans la zone de la plaque de guidage (11) et
que le courrier (A) dressé sur un côté glisse en direction de transport dans un conduit incliné (22 ou 411).

5. Dispositif selon les spécifications 1 et 4, **caractérisé par le fait**
**que** l'inclinaison et la forme de la zone de glissement (121) pour le bord inférieur de la lettre dans la machine à adresser et/ou à affranchir le courrier (1) et l'inclinaison et la forme du conduit (22 ou 411) sont adaptées les unes aux autres.

6. Dispositif selon les spécifications 4 et 5, **caractérisé par le fait**
**que** le dispositif d'archivage disposé en sortie est composé d'un insert (2 ou 4) et d'un caisson d'archivage (3 ou 5),
**que** le conduit (22 ou 411) fait partie intégrante de l'insert (2 ou 4) et par le fait que le caisson d'archivage (3 ou 5) est disposé de manière réglable, dans l'objectif de l'adaptation au plus grand format de courrier respectif à traiter, et orienté vers l'insert (2 ou 4).

7. Dispositif selon la spécification 1, **caractérisé par le fait**
**que** le courrier (A) est transporté à plat sur le moyen de transport (12),
**que** le dispositif d'impression (10) est disposé au-dessus du moyen de transport (12) et
**que** le dispositif d'archivage disposé en sortie est constitué d'un caisson d'archivage (5), dont la paroi latérale gauche (55) est adaptée à l'inclinaison et à la forme de la zone de glissement (121) dans la machine à adresser et/ou à affranchir le courrier (1), et dont la paroi latérale droite (52) est constituée comme paroi de rebondissement.
